# EUROPÄISCHE PATENTSCHRIFT

(11) **EP 0 527 500 B1**
(45) Veröffentlichungstag und Bekanntmachung des Hinweises auf die Patenterteilung: **17.04.1996**
(21) Anmeldenummer: 92113842.6
(22) Anmeldetag: 13.08.1992
(51) Int. Cl.: A47F 3/04

(54) **Energiespar-Dämmschicht für verglaste Verkaufskühlmöbel**
Energy saving isolation cover for refrigerated glass display cabinets
Ecran d'économie d'énergie pour vitrines de vente réfrigérées

(30) Priorität: 14.08.1991 DE 4126958
(43) Veröffentlichungstag der Anmeldung: 17.02.1993
(73) Patentinhaber: Linde Aktiengesellschaft, D-65189 Wiesbaden (DE)
(72) Erfinder: Bloch, Edwin, Dipl.-Ing., W-6090 Rüsselsheim (DE); Möller, Bernhard, Dipl.-Ing., W-6097 Trebur 3 (DE)
(74) Vertreter: Schaefer, Gerhard, Dr.

(56) Entgegenhaltungen:
- EP-A- 0 152 859
- DE-A- 3 122 545
- DE-A- 4 127 995
- DE-U- 8 712 220
- FR-A- 2 331 673

## Beschreibung

Die Erfindung betrifft ein Verkaufskühlmöbel, dessen gekühlter Warenraum über mindestens eine Glastüre zugänglich ist und bei dem die Scheibe und/oder der Rahmen der Glastüre und/oder das Glastüren-Anlageprofil elektrisch beheizt werden können, um eine Kondensation von Wasserdampf auf der Scheibeninnen- und Scheibenaußenseite zu vermeiden. Ein derartiges Verkaufskühlmöbel ist z.B. aus FR-A-2 331 673 bekannt.

Unter der Bezeichnung Verkaufskühlmöbel sind Kühltheken, Kühlregale, Kühlvitrinen, Kühlschränke und ähnliche Möbel zu verstehen, in denen Waren, die bei Temperaturen unterhalb der Umgebungstemperatur gelagert sind, angeboten werden.

Verglaste Verkaufskühlmöbel besitzen im allgemeinen eine elektrische Beheizung der Glastüren-Anlagenprofile und der Glastüren, wobei sowohl die Scheibe als auch der Türrahmen beheizt werden. Damit wird erreicht, daß die Oberflächentemperatur der Glastüren und -Anlageprofile oberhalb des Taupunktes der Umgebungsluft liegt. Es gibt jedoch auch Glastürenkonstruktionen, bei denen nur der Rahmen und die Anlageprofile, nicht aber die Scheibe beheizt werden, z.B. bei einer 4-fach-Isolierung bzw. -Scheibe. Auf diese Weise läßt sich ein Beschlagen der Scheiben auf Grund von Kondensation des Wasserdampfes aus der Umgebungsluft vermeiden. Während des Öffnens der Türen zum Entnehmen von Waren aus dem gekühlten Warenraum kommt es zwar aufgrund der Taupunktunterschreitung zu einem Beschlagen der kalten Scheibeninnenseiten der Türen, jedoch sorgt nach dem Schließen der Türen die elektrische Beheizung für ein rasches Verdunsten des Kondensats.

Auch während der Ladenschlußzeiten kann die elektrische Beheizung meist nicht abgeschaltet werden, da es dann wiederum zu einer Taupunktunterschreitung auf der Scheibenaußenseite und einer damit verbundenen Kondensation von Wasserdampf kommt.

Aufgabe der vorliegenden Erfindung ist es also, ein Verkaufskühlmöbel der eingangs erwähnten Art anzugeben, das eine Vorrichtung besitzt, die ein Betreiben der elektrischen Beheizung der Glastüren und -Anlageprofile während der Ladenschlußzeiten unnötig werden läßt.

Diese Aufgabe wird erfindungsgemäß dadurch gelöst, daß das Verkaufskühlmöbel eine Energiespar-Dämmschicht aufweist, die während der Ladenschlußzeiten vertikal zwischen dem gekühlten Warenraum und der Glastür positioniert wird.

Die Energiespar-Dämmschicht reduziert die Wärmeabgabe, bestehend aus Wärmestrahlung, -konvektion und -leitung aus der Umgebungsluft über die Glastüren und -Anlageprofile in den gekühlten Warenraum. Da die verminderte Wärmeabgabe eine Oberflächentemperatur der Glastüren und -Anlageprofile bewirkt, die oberhalb des Taupunktes der Umgebungsluft liegt, ist ein Betreiben der elektrischen Beheizung während der Ladenschlußzeiten nicht mehr notwendig. Somit kommt es zu einer wesentlichen Einsparung an elektrischer Energie, da sowohl die elektrische Beheizung abgestellt, als auch die Belastung der Kältemaschine, die für die Kühlung des Warenraumes notwendig ist, verringert werden kann, da der beim Betreiben der elektrischen Beheizung auftretende zusätzliche Erwärmeffekt des gekühlten Warenraumes vermieden wird.

Es erweist sich als besonders vorteilhaft, wenn die Energiespar-Dämmschicht auf einer, im oberen Bereich des gekühlten Warenraumes befestigten Welle im aufgerollten Zustand gelagert wird. Die Positionierung der Energiespar-Dämmschicht ist, gemäß zweckmäßiger Weiterbildung des Erfindungsgegenstandes, sowohl mittels eines, die Welle antreibenden Elektromotors als auch auf manuellem Wege, z.B. durch Anbringen einer Kurbel oder Ausbilden der Energiespar-Dämmschicht als Schnapprollo, möglich.

Eine dazu alternative Ausgestaltung der erfindungsgemäßen Vorrichtung sieht vor, die Energiespar-Dämmschicht außerhalb des gekühlten Warenraumes zu lagern und nur bei Bedarf durch Befestigen an dafür vorgesehenen Befestigungspunkten im gekühlten Warenraum zu positionieren. Diese Lösung kommt ohne bewegliche Teile aus, bedarf jedoch einer Lagermöglichkeit für die nicht benötigte Energiespar-Dämmschicht während der Ladenöffnungszeiten und bedeutet für das Bedienungspersonal einen zusätzlichen Zeitaufwand. Letzterem Problem kann dadurch begegnet werden, daß die nicht benötigte Energiespar-Dämmschicht in einem Stauraum im Möbelsockel des Verkaufskühlmöbels gelagert wird.

In einer vorteilhaften Ausführung des Erfindungsgegenstandes findet als Energiespar-Dämmschicht ein kälteisolierender Kunststoff Verwendung. Selbstverständlich sind neben Kunststoff noch weitere Materialien denkbar, die die gestellten Anforderungen an Kälteisolierung und Rollbarkeit erfüllen. Für den Fall, daß die Lagerung der Energiespar-Dämmschicht außerhalb des Kühlmöbels erfolgt, braucht der verwendete Kunststoff nicht aufrollbar zu sein.

In einer weiteren Ausführung der Erfindung wird die Energiespar-Dämmschicht mit einer als zusätzlichen Kälteisolierung dienenden Beschichtung versehen. Hierfür eignet sich z.B. eine Aluminiumbeschichtung, aber auch andere, dem Fachmann bekannte, kälteisolierende Materialien.

Die Erfindung sowie weitere Einzelheiten der Erfindung werden anhand zweier schematisch dargestellter Ausführungsbeispiele näher erläutert.

Hierbei zeigen:
- Figur 1:: Schnittbild eines verglasten Kühl- bzw. Tiefkühlschranks
- Figur 2:: Schnittbild einer verglasten Kühl- bzw. Tiefkühlkombination.

In den beiden Ausführungsbeispielen besitzen gleiche Teile gleiche Bezugsziffern.

Figur 1 zeigt in einem Schnittbild einen verglasten Kühl- bzw. Tiefkühlschrank 1. Zwischem dem gekühlten Warenraum 2 sowie der Glastür 3 und dem Glastür-Anlageprofil 4 ist die Energiespar-Dämmschicht 5, im von der Welle 6 abgerollten Zustand dargestellt.

Die in Figur 2 dargestellte Kühl- bzw. Tiefkühlkombination unterscheidet sich von Figur 1 lediglich dadurch, daß hier nur der obere Teil, nämlich der Schrankaufbau, mit einer Energiespar-Dämmschicht 5 versehen ist.

## Patentansprüche

1. Verkaufskühlmöbel (1), dessen gekühlter Warenraum (2) über mindestens eine Glastüre (3) zugänglich ist und bei dem die Scheibe und/oder der Rahmen der Glastüre und/oder das Glastüren-Anlageprofil (4) elektrisch beheizt werden können, um eine Kondensation von Wasserdampf auf der Scheibeninnen- und Scheibenaußenseite zu vermeiden, **dadurch gekennzeichnet, daß** das Verkaufskühlmöbel (1) eine Energiespar-Dämmschicht (5) aufweist, die während der Ladenschlußzeiten vertikal zwischen dem gekühlten Warenraum (2) und der Glastür (3) positioniert wird.

2. Verkaufskühlmöbel (1) nach Anspruch 1, dadurch gekennzeichnet, daß die Energiespar-Dämmschicht (5) auf einer, im oberen Bereich des gekühlten Warenraumes (2) befestigten Welle (6) im aufgerollten Zustand gelagert wird.

3. Verkaufskühlmöbel (1) nach Anspruch 1 oder 2, dadurch gekennzeichnet, daß das Positionieren der Energiespar-Dämmschicht (5) mittels eines, die Welle (6) antreibenden Elektromotors erfolgt.

4. Verkaufskühlmöbel (1) nach Anspruch 1 oder 2, dadurch gekennzeichnet, daß das Positionieren der Energiespar-Dämmschicht (5) mittels manuellem Abrollen von der Welle (6) geschieht.

5. Verkaufskühlmöbel (1) nach Anspruch 1, dadurch gekennzeichnet, daß die Energiespar-Dämmschicht (5) außerhalb des gekühlten Warenraumes (2) gelagert und durch Befestigen an dafür vorgesehenen Befestigungspunkten im gekühlten Warenraum positioniert wird.

6. Verkaufskühlmöbel (1) nach Anspruch 1 bis 5, dadurch gekennzeichnet, daß als Energiespar-Dämmschicht (5) ein kälteisolierender Kunststoff Verwendung findet.

7. Verkaufskühlmöbel (1) nach Anspruch 1 bis 6, dadurch gekennzeichnet, daß die Energiespar-Dämmschicht (5) mit einer als zusätzlichen Kälteisolierung dienenden Beschichtung versehen ist.

## Claims

1. Refrigerated display unit (1), the refrigerated display chamber (2) of which is accessible via at least one glass door (3) and in the case of which the panel and/or the frame of the glass door and/or the glass-door abutment profile (4) can be heated electrically in order to avoid condensation of water vapour on the inner side and outer side of the panel, characterized in that the refrigerated display unit (1) exhibits an energy-saving insulating layer (5), which is positioned vertically between the refrigerated display chamber (2) and the glass door (3) during periods over which the shop is closed.

2. Refrigerated display unit (1) according to Claim 1, characterized in that the energy-saving insulating layer (5) is mounted in the rolled-up state on a shaft (6) fastened in the upper region of the refrigerated display chamber (2).

3. Refrigerated display unit (1) according to Claim 1 or 2, characterized in that the energy-saving insulating layer (5) is positioned by means of an electric motor which drives the shaft (6).

4. Refrigerated display unit (1) according to Claim 1 or 2, characterized in that the energy-saving insulating layer (5) is positioned by it being unrolled manually from the shaft (6).

5. Refrigerated display unit (1) according to Claim 1, characterized in that the energy-saving insulating layer (5) is mounted outside the refrigerated display chamber (2) and is positioned by being fastened at fastening points provided for this purpose in the refrigerated display chamber.

6. Refrigerated display unit (1) according to Claims 1 to 5, characterized in that a cold-insulating plastic is used as the energy-saving insulating layer (5).

7. Refrigerated display unit (1) according to Claims 1 to 6, characterized in that the energy-saving insulating layer (5) is provided with a coating serving as additional cold insulation.

## Revendications

1. Vitrine de vente réfrigérée (1), dont l'espace de présentation refroidi (2) est accessible par au moins une porte vitrée (3) et dans lequel la vitre et/ou le cadre de la porte vitrée et/ou le profilé porteur de la porte vitrée (4) peuvent être chauffés électriquement, pour éviter une condensation de vapeur d'eau sur la face intérieure et sur la face extérieure de la vitre, caractérisé en ce que la vitrine de vente réfrigérée (1) présente un écran isolant d'économie d'énergie (5), qui est disposé en position verticale entre l'espace de présentation refroidi (2) et la porte vitrée (3) pendant les heures de fermeture du magasin.

2. Vitrine de vente réfrigérée (1) suivant la revendication 1, caractérisée en ce que l'écran isolant d'économie d'énergie (5) est supporté, à l'état enroulé, sur un arbre (6) fixé dans la région supérieure de l'espace de présentation refroidi (2).

3. Vitrine de vente réfrigérée (1) suivant la revendication 1 ou 2, caractérisée en ce que la mise en place de l'écran isolant d'économie d'énergie (5) est réalisée au moyen d'un moteur électrique entraînant l'arbre (6).

4. Vitrine de vente réfrigérée (1) suivant la revendication 1 ou 2, caractérisée en ce que la mise en place de l'écran isolant d'économie d'énergie (5) est assurée par le déroulement manuel de l'arbre (6).

5. Vitrine de vente réfrigérée (1) suivant la revendication 1, caractérisée en ce que l'écran isolant d'économie d'énergie (5) est supporté à l'extérieur de l'espace de présentation refroidi (2) et est mis en place par fixation à des points de fixation prévus dans l'espace de présentation refroidi.

6. Vitrine de vente réfrigérée (1) suivant une des revendications 1 à 5, caractérisée en ce qu'une matière plastique d'isolation contre le froid est utilisée comme écran isolant d'économie d'énergie (5).

7. Vitrine de vente réfrigérée (1) suivant une des revendications 1 à 6, caractérisée en ce que l'écran isolant d'économie d'énergie (5) est pourvu d'un revêtement servant à assurer une isolation supplémentaire contre le froid.
